# EUROPÄISCHE PATENTSCHRIFT

(11) **EP 3 746 732 B1**
(45) Veröffentlichungstag und Bekanntmachung des Hinweises auf die Patenterteilung: **08.09.2021**
(21) Anmeldenummer: 18859966.6
(22) Anmeldetag: 13.12.2018
(51) Int. Cl.: F41A 9/69

(54) **GEHÄUSE FÜR EIN PATRONENMAGAZIN FÜR EINE HANDFEUERWAFFE UND PATRONENMAGAZIN FÜR EINE HANDFEUERWAFFE**
HOUSING FOR A CARTRIDGE MAGAZINE FOR A HANDGUN AND CARTRIDGE MAGAZINE FOR A HANDGUN
BOÎTIER POUR UN MAGASIN DE CARTOUCHES POUR ARME DE POING ET MAGASIN DE CARTOUCHES POUR ARME DE POING

(30) Priorität: 30.01.2018 DE 102018000740
(43) Veröffentlichungstag der Anmeldung: 09.12.2020
(73) Patentinhaber: Schmeisser GmbH, 47829 Krefeld (DE)
(72) Erfinder: SCHUMACHER, Andreas, 47809 Krefeld (DE); HOFF, Thomas, 47807 Krefeld (DE); PSHEMETSKY, Olexy, 47803 Krefeld (DE)
(74) Vertreter: Cohausz & Florack
(86) Internationale Anmeldenummer: PCT/EP2018/000558
(87) Internationale Veröffentlichungsnummer: WO 2019/149335

(56) Entgegenhaltungen:
- WO-A2-2011/159383
- WO-A2-2012/003020
- US-A- 4 589 218
- US-B2- 8 061 071

## Beschreibung

Die Erfindung bezieht sich auf ein, für eine Handfeuerwaffe bestimmtes Patronenmagazin für eine Handfeuerwaffe, wobei das Patronenmagazin aufweist:
ein Gehäuse für ein Patronenmagazin für eine Handfeuerwaffe, das sich entlang einer X-Achse, einer Y-Achse und einer Z-Achse erstreckt und in seinem Inneren einen Innenraum mit einem ersten und einem zweiten Bereich ausbildet,
wobei zwischen dem ersten und dem zweiten Bereich ein Übergangsbereich ausgebildet ist, der den ersten und den zweiten Bereich miteinander verbindet,
wobei der Innenraum durch die Innenflächen einer vorderen Wand, einer hinteren Wand, einer ersten Seitenwand und einer zweiten Seitenwand begrenzt ist, wobei die Innenfläche der vorderen Wand sich in Richtung der Z-Achse in wenigstens einem Bereich entlang einer ersten Kreisbahn erstreckt,
wobei die Innenfläche der hinteren Wand sich in wenigstens einem Bereich in Richtung der Z-Achse entlang einer zweiten Kreisbahn erstreckt,
und wobei die Innenflächen der vorderen Wand und der hinteren Wand in diesem wenigstens einen Bereich einen Abstand A zueinander aufweisen, wobei das Patronenmagazin weiter einen Bodendeckel aufweist, der geeignet ist eine wenigstens teilweise offene Bodenseite des Gehäuses wenigstens weitgehend zu verschließen, einen ersten und einen zweiten Zubringer aufweist, die derart ausgebildet sind, dass der zweite Zubringer wenigstens teilweise in den Raum des ersten Zubringers bewegbar ist, eine erste Feder, die zwischen dem ersten Zubringer und dem Bodendeckel angeordnet ist und einer zweiten Feder, die zwischen dem ersten und dem zweiten Zubringer angeordnet ist.

Die Erfindung bezieht sich weiter auf eine Methode zum Betreiben einer Handfeuerwaffe unter Verwendung eines Patronenmagazins.

Patronenmagazine für Handfeuerwaffen sind seit langem bekannt und werden nach Stand der Technik in unterschiedlichen Bauarten gefertigt. Dabei unterscheidet der Fachmann zunächst zwischen fest mit der Handfeuerwaffe verbundenen Patronenmagazinen und solchen, die durch Lösen eines Haltemechanismus in rascher Weise wiederholbar mit der Handfeuerwaffe verbindbar sind. Unter den letztgenannten Patronenmagazinen, die dann auch Patroneneinsteckmagazine genannt werden, sind vor Allem Trommelmagazine und Reihenmagazine bekannt. Das der Erfindung in Ihren unterschiedlichen Ausgestaltungen zu Grunde liegende Patronenmagazin bezieht sich im speziellen auf ein solches Reihenmagazin. In einem Reihenmagazin werden die Patronen derart gelagert, dass sie sich bei wenigstens teilgefülltem Patronenmagazin innerhalb des Gehäuses des Patronenmagazins tangential an ihren Hülsenwänden berühren. Je nachdem, ob das Reihenmagazin ein- oder mehrreihig ausgebildet ist, verschieben sich die Berührpunkte beziehungsweise die Berührlinien der Patronen untereinander.

Insbesondere für behördliche Zwecke, aber auch im sportlichen Einsatzbereich, ist es vielfach wünschenswert eine Handfeuerwaffe durch die zur Verfügungstellung eines geeigneten Patronenmagazins mit einer hohen Feuerkraft auszurüsten. Darunter versteht man die Befähigung eine große Anzahl von Schüssen innerhalb einer kurzen Zeit abgeben zu können. Da der Wechsel eines Patronenmagazins, abhängig von der Ausgestaltung des Haltemechanismus und des Geschick des Bedieners, eine gewisse Zeit - beispielsweise 2 bis 4 Sekunden - beansprucht, ist man bestrebt, die Aufnahmekapazität eines einzelnen Patronenmagazins möglichst groß zu gestalten.

Dem entgegen stehen jedoch die Handhabbarkeit des Patronenmagazins für den Bediener, der das Patronenmagazin auch außerhalb der Handfeuerwaffe - als Ersatzmagazin - mit sich führen können muss, das einen Magazinwechsel auch in Stresssituationen für den Bediener beherrschbar mitgestalten muss und das die Handhabbarkeit der Handfeuerwaffe bei eingesetztem Patronenmagazin möglichst nicht oder zumindest möglichst wenig herabsetzt.

Eine seit mehreren Jahrzehnten weltweit im Behördeneinsatz befindliche Handfeuerwaffe stellt eine Selbstladebüchse nach dem Baumuster AR - 15 / A 16 dar. Zur wiederholbaren, lösbaren Verbindung von Patroneneinsteckmagazinen mit der Handfeuerwaffe verfügt diese Waffe über einen nach unten offenen Magazinschacht, in den geeignete Patronenmagazine einsteckbar sind. Dazu sind Patronenmagazine mit unterschiedlichem Fassungsvermögen (Kapazität) bekannt. Zum Betreiben dieses Waffenmodels oder gattungsgleichen Handfeuerwaffen sind heute 20 oder 30 Patronen fassende Magazine gebräuchlich. Unter einer gattungsgleichen Handfeuerwaffe wird dabei eine Selbstladebüchse verstanden, die dem Bediener eine Wahlmöglichkeit zwischen einem ersten Modus bietet, in dem die Waffe derart betrieben werden kann, dass durch das einmalige Betätigen ihres Abzuges stets ein einzelner Schuss ausgelöst wird und einem zweiten Modus in dem die Waffe derart betrieben werden kann, dass durch das einmalige Betätigen ihres Abzuges stets eine Mehrzahl von Schüssen ausgelöst wird. Im Zusammenhang mit der vorliegenden Beschreibung sollen die Gattungsgleichheit der beschriebenen Handfeuerwaffe auch dann erhalten sein, wenn der Betreiber bei Anwahl einer Mehrzahl von abzugebenden Schüssen zusätzlich noch einmal zwischen dem Abgeben einer geschlossenen Gruppe von Schüssen, beispielsweise 3- oder 5- Schuss-Feuerstößen oder einem Dauerfeuer wählen kann.

Wie schnell die Schüsse bei Anwahl einer automatischen Schussfolge nach nur einmaligem Betätigen des Abzugs nacheinander durch die Handfeuerwaffe abgegeben werden bezeichnet man als Kadenz. Die Kadenz einer heute üblichen Handfeuerwaffe der beschriebenen Gattung liegt in der Regel zwischen 600 Schuss pro Minute und ca. 1200 Schuss pro Minute.

Geht man von einer mittleren Kadenz von 900 Schuss pro Minute aus, ist ein 20 Schuss-Magazin in 1,33 Sekunden leergeschossen. Ein 30 Schuss-Magazin hält dagegen bereits genau 2 Sekunden. Geht man davon aus, dass ein Magazinwechsel auch unter Einsatzbedingungen in 3 Sekunden vollzogen sein kann, erreicht der die Handfeuerwaffe eine Einsatzeffektivität von ca. 40%.

Mit einem 60 Schussmagazin erreicht sie dagegen unter sonst gleichen Bedingungen eine Einsatzeffektivität von ca. 58% und erfährt damit eine Steigerung von fast 50%.

Leider sind die aus Erfahrungen aus dem Bau von Patronenmagazinen mit 20 oder 30 Schuss Kapazität aus verschiedenen Gründen nur sehr bedingt auf die Konstruktion von solchen Hochkapazitätsmagazinen mit beispielsweise 60 Schuss übertragbar. So werden Hochkapazitätsmagazine trotz des lang erkannten Bedarfs von Hochkapazitätsreihenmagazinen heute fast ausschließlich als Trommelmagazine angeboten. Trommelmagazine sind aber für das Mitführen und die Handhabung beim Betreiben der Handfeuerwaffe für den Bediener von großem Nachteil.

Aus der US 8,061,071 B2 ist nun ein Patronenmagazin in Form eines Reihenmagazins bekannt, dass ein Fassungsvermögen von 60 Patronen aufweist. Ein solches Magazin steigert die Effektivität einer ihm zugehörigen Handfeuerwaffe gegenüber den 20 oder 30 Patronen fassenden Magazinen erheblich, da ein Magazinwechsel, während dessen die Handfeuerwaffe nicht einsatzfähig ist und während dessen ihr Bediener zudem schutzlos ist, erst nach doppelt oder dreimal so langer Einsatzdauer nötig wird.

US3226869 A ist auf einen ähnlichen Zweck (Aufnahme von vier unmittelbar nebeneinander angeordneten Reihen von Patronen im ersten Bereicht) gerichtet, allerdings mit einer rechten Magazinform und einem anderen Zubringersystem.

Es ist die Aufgabe der Erfindung eine Alternative zu dem aus US3226869 A bekannten Gehäuse für ein Patronenmagazin und dem dort offenbarten Patronenmagazin bereit zu stellen.

Zudem haben sich im Einsatz verschiedene Nachteile bei längerem Gebrauch des Gehäuses und des Magazins gezeigt. Das Patronenmagazin ist zudem durch die Vielzahl der im Inneren des Magazingehäuses beweglich angeordneten Einzelteilen in einem erhöhten Maße schmutz-, verschleiß- und störungsanfällig. Zudem hält das Gehäuse nur bedingt Druck auf die Seiteninnenflächen stand. Deshalb ist es eine besondere Aufgabe der Erfindung diese und andere Nachteile zu überwinden.

Die im Zusammenhang mit der US 8,061,071 B2 geführte Diskussion gilt im Wesentlichen auch für die aus dem Stand der Technik ebenfalls bekannten Patronenmagazine nach der WO2011/159383 A und der US 4,589,218 A, da beide Magazine ebenfalls die im vierreihigen Bereich einzulagernden, einzelnen Patronenreihen in zwei von einander separierte Doppelreihen aufteilen und somit einen störungsfreien Funktionsablauf mit einer unterbrechungsfreien, definierten Abstützung der Patronen untereinander verhindern.

Wenigstens ein Teil der Aufgaben wird bei einem Patronenmagazin der eingangs genannten Art dadurch gelöst dass der erste Bereich zur Aufnahme von vier unmittelbar nebeneinander und vorzugsweise in Z-Richtung versetzt zueinander, angeordneten Reihen von Patronen ausgebildet ist und das der zweite Bereich zur Aufnahme von zwei unmittelbar nebeneinander und vorzugsweise in Z-Richtung versetzt zueinander, angeordneten Reihen von Patronen ausgebildet ist.

Dadurch, dass die Patronenreihen im ersten Bereich wie im zweiten Bereich unmittelbar nebeneinander angeordnet sind, kann das Gehäuse besonders schlank ausgebildet werden, was die Handhabung eines, ein derartiges Gehäuse umfassendes Patronenmagazin stark verbessert.

Die Patronen sind unmittelbar zueinander angeordnet, weil sie sich zumindest in Teilbereichen ihrer Mantelflächen unmittelbar, also direkt berühren.Da bei einem Patronenmagazin für eine Handfeuerwaffe während des Ladevorgangs stets nur eine Patrone an den Magazinlippen entnommen wird, müssen sich die Patronen derart einordnen, dass stets nur eine einzige Patrone mit ihrer Mantelfläche an wenigstens einer der beiden Magazinlippen anliegen kann. Weist also ein Bereich einen Raum für mehr Patronenreihen auf als ein anderer Bereich, müssen sich die einzelnen Patronen der Patronenreihen bei der in dem zwischen ihnen angeordneten Übergangsbereich (Zwischenbereich) bei der Reduzierung der Patronenreihen quasi im Reisverschlusssystem an ihren Mantelflächen untereinander abrollen. Ist jedoch eine Zwischenwand vorgesehen, wird dieser Vorgang gestört. In der Folge werden einzelne Patronen mit unterschiedlichen Geschwindigkeiten in Richtung der Magazinlippen befördert. Dabei kommt es sogar zu regelrechten Geschwindigkeitssprüngen. Einzelne Patronen verlieren dabei temporär die Führung durch ihre Nachbarpatronen. Beim späteren Nachrutschen schlagen dann die Mantelflächen der Patronen aufeinander. Derartige Prozesse sind schwer kalkulierbar und können, insbesondere in einem hochfrequenten, Betrieb einer Handfeuerwaffe ihre Störanfälligkeit deutlich erhöhen. Ein eine Zwischenwand aufweisendes Patronenmagazin ist nicht zur Bereitstellung eines wiederholgenauen Bewegungsprozesses der von ihm beinhalteten Patronen bei ihrer Bewegung in Richtung Magazinlippen geeignet und deshalb nur bedingt einsatztauglich. Dadurch dass erfindungsgemäß der erste Bereich zur Aufnahme von vier unmittelbar nebeneinander und vorzugsweise in Z-Richtung versetzt zueinander, angeordneten Reihen von Patronen ausgebildet ist und das der zweite Bereich zur Aufnahme von zwei unmittelbar nebeneinander und vorzugsweise in Z-Richtung versetzt zueinander, angeordneten Reihen von Patronen ausgebildet ist, wird ein wiederholgenauer Bewegungsprozess aller im Magazin befindlicher und im Betrieb nacheinander an den Magazinlippen entnommener Patronen sichergestellt. Es ist also ein reibungsloses abrollen der Patronen an ihren Mantelflächen untereinander sichergestellt.

Da es durch die ausbleibenden Stöße an den Mantelflächen der Patronen untereinander auch zu erheblich geringeren Querkräften kommt, die auf von Innen auf die Seitenflächen wirken, hat sich überraschender Weise gezeigt, dass sich die Wandstärken eines erfindungsgemäßen Gehäuses für ein Patronenmagazin nicht wesentlich von den Wandstärken herkömmlicher Patronenmagazinen und ihren Gehäusen mit deutlich geringerer Kapazität unterscheiden müssen.

Um im Betrieb einen störungsfreien und wiederholgenauen Prozessablauf bei dem schrittweisen Aufstieg der Patronen im Innenraum des Patronenmagazins zu gewährleisten ist mit besonderem Vorteil vorgesehen, dass die Patronen P in allen Bereichen des Gehäuses unmittelbar zueinander benachbart angeordnet sind.

Es ist von Vorteil, wenn das Patronenmagazin einen gegenüber dem Gehäuse des Patronenmagazins bewegbar angeordnetes Sperrstück aufweist, welches von dem durch den zweiten Bereich bewegbaren Zubringer in einen, im Gehäuse in der hinteren Wand zwischen den Magazinlippen angeordneten Freiraum, bewegbar ist.

Vorteilhaft ist das Sperrstück zur Begrenzung einer Bewegungsfreiheit des Verschlusses einer Handfeuerwaffe geeignet. Weiter ist das Speerstück mit Vorteil durch ein gebogenes Stück Blech gebildet, dass an der Innenseite und der Außenseite der hinteren Wand abgestützt bewegbar angeordnet ist. Mit großem Vorteil besteht das gebogene Stück Blech dann aus insbesondere vergütetem, Federstahl. Weiter ist von Vorteil, wenn das Stück Blech eine etwa 90 Grad starke Abwinkelung zwischen zwei etwa 180 Grad starken Abwinkelungen aufweist.

Es versteht sich von selbst, dass ein erfindungsgemäßes Patronenmagazin vorteilhaft mit den vorteilhaften Ausgestaltungsmerkmalen des Gehäuses für das Patronenmagazin ausgestaltet sein kann. Hinsichtlich einer ökonomischen Beschreibung und um Wiederholungen zu vermeiden, werden im Weiteren die Ausgestaltungsmöglichkeiten und deren Vorteile für beide Gegenstände gleichzeitig entweder an Hand des Gehäuses oder an Hand des Patronenmagazins beschrieben. Auch wenn dabei nicht der jeweilig andere Gegenstand genannt ist, weiß der Fachmann, dass die im Zusammenhang beschriebenen Vorteile auch auf den jeweils anderen Erfindungsgegenstand übertragbar sind.

In einer vorteilhaften Ausgestaltung weist die Innenfläche der vorderen Wand des Gehäuses des Patronenmagazins einen ersten Vorsprung auf, der in Richtung der X-Achse in den Innenraum des Gehäuses hineinragt und sich entlang der Z-Achse ausgehend vom Zwischenbereich wenigstens auch teilweise in den ersten Bereich und wenigstens auch teilweise den zweiten Bereich erstreckt, und weist die Innenfläche der hinteren Wand einen zweiten Vorsprung auf, der in Richtung der X-Achse in den Innenraum des Gehäuses hineinragt und entlang der Z-Achse einen Anfang im ersten Bereich und ein Ende im Zwischenbereich aufweist.

Auf diese Weise ist die Ordnung zwischen den einzelnen im Gehäuse des Patronenmagazins aufzunehmenden Patronen verbesserbar. Durch den zweiten Vorsprung können die Patronen in ihrer Lage im hinteren Bereich etwas gespreitzt werden, wodurch sie sich in ihrem vorderen Bereich leicht zueinander ausrichten lassen. Dies verbessert das Eingliederungsverhalten der einzelnen Patronen untereinander bei der Reduzierung der aus ihnen gebildeten Patronenreihen im Magazin. Der Effekt ist besonders stark, wenn die Patronen eine flaschenförmige Hülse / einen flaschenförmigen Hülsenmantel aufweisen. Sowohl der erste Vorsprung, wie auch der zweite Vorsprung sind geeignet, den oder die Zubringer eines Patronenmagazins zu führen und tragen nicht zuletzt erheblich zur Stabilität des Gehäuses bei.

Bevorzugt sind die Innenflächen der ersten Seitenwand und der zweiten Seitenwand im ersten Bereich und im zweiten Bereich im Wesentlichen parallel zueinander angeordnet und es bildet sich in Y-Richtung zwischen ihnen eine virtuelle Mittelebene in X- und Z-Richtung.

Auf diese Weise wird ein Wiederholgenauer Prozess der Patronenbewegung innerhalb des Gehäuses / des Patronenmagazins im Betrieb zusätzlich unterstützt.

Weiter kann es vorteilhaft sein, wenn die Innenflächen der ersten Seitenwand und der zweiten Seitenwand im ersten Bereich einen Abstand B und im zweiten Bereich einen Abstand C zueinander haben.

Dabei ist es von großem Vorteil, wenn der Abstand B das 1,85-fache bis 2,15 fache, insbesondere das 1,95-fache bis 2,05-fache des Abstands C beträgt.

Auf diese Weise wird der Innenraum des Patronenmagazins besonders gut genutzt sodass auch die äußeren Maße besonders kompakt gestaltbar sind. Zudem nehmen die Patronen im ersten Bereich eine ähnliche Lage zueinander ein, wie im zweiten Bereich, was die Funktionssicherheit der mit einem so gestalteten Patronenmagazin betriebenen Handfeuerwaffe noch einmal deutlich steigern kann.

Es ist bevorzugt, dass sich der, sich entlang der X-Achse und der Y-Achse erstreckende, Querschnitt des ersten Bereichs in eine rechteckige Zone und eine, an die rechteckige Zone angrenzende trapezförmige Zone unterteilt, und sich der, sich entlang der X-Achse und der Y-Achse erstreckende, Querschnitt des zweiten Bereichs in eine rechteckige Zone und eine, an die rechteckige Zone angrenzende trapezförmige Zone unterteilt.

Auf diese Weise wird die Stabilität des Gehäuses des Patronenmagazins verstärkt.

Zudem können dadurch zuvor genannte Effekte, beispielsweise die Erzwingung einer leichten Neigung der sich im Patronenmagazin befindlichen Patronen zueinander mittels des Gehäuses des Patronenmagazins, unterstützt werden. Weiter wird ein solcher Querschnitt auch Patronen mit flaschenförmigen Silhouetten besonders gerecht.

Auch kann die Handhabung des Patronenmagazins so verbessert werden, wenn auch die äußere Form des Gehäuses des Patronenmagazins sich an diesen Querschnitt anlehnt.

Bei einer derartigen Ausgestaltung bezieht sich der Abstand b und C jeweils auf den Abstand der Innenflächen der Seitenwände in der rechteckigen Zone.

Mit großem Vorteil ist dafür gesorgt, dass der erste Vorsprung wenigstens abschnittsweise innerhalb der Mittelebene angeordnet ist und/oder der zweite Vorsprung wenigstens abschnittsweise innerhalb der Mittelebene angeordnet ist.

So wird die Stabilität des Gehäuses auf besonders einfache Weise erhöht. Zudem fördert eine solche Ausgestaltung einen störungsfreien Ablauf bei der Umgruppierung der Patronen aus einer vierreihigen Anordnung in eine zweireihige Anordnung innerhalb des Patronenmagazins.

Ebenfalls bevorzugt ist, dass die Ausdehnung des ersten Vorsprungs in X-Richtung zwischen 5 % von A und 18 % von A und ganz insbesondere zwischen 8 % von A und 13 % von A beträgt
und/oder die Ausdehnung des zweiten Vorsprungs in X-Richtung zwischen 5 % von A und 18 % von A und ganz insbesondere zwischen 8 % von A und 13 % von A beträgt.

Die Vorsprünge weisen also im Innenraum des Patronenmagazins aufeinander zu.

Diese Werte haben bei Versuchen in überraschender Weise besonders gute Ergebnisse hinsichtlich der Funktionssicherheit des Patronenmagazins und einer mit einem derartig ausgebildeten Patronenmagazin betriebenen Handfeuerwaffe sowie der Stabilität des Gehäuses des Patronenmagazins erzielt.

Weiter zeigten sich so ausgebildete Patronenmagazine besonders resistent gegen Verschmutzungen und konnten ihre volle Funktionssicherheit auch unter extremer Verschmutzung beibehalten.

Rein beispielhaft sollen hier an einem nicht abschließend zu betrachtenden Zahlenbeispiel die genannten Verhältnisse noch einmal besser erläutert werden. Bei einem Abstand A von 58 mm beträgt die Ausdehnung des ersten Vorsprungs in X-Richtung also beispielsweise zwischen 3,0 mm und 10,0 mm und ganz insbesondere zwischen 5,0 mm und 8,0 mm
und/oder beträgt die Ausdehnung des zweiten Vorsprungs in X-Richtung beispielsweise zwischen 3,0 mm und 10,0 mm und ganz insbesondere zwischen 5,0 mm und 8,0 mm. Der Abstand A kann einen beliebigen Wert zwischen 18,0 mm 130 mm annehmen, wobei ein Wert zwischen 30,0 mm und 90,0 mm bevorzugt ist.

Bevorzugt weist die Innenfläche der hinteren Wand in wenigstens einem Bereich zwei Nuten auf, die jeweils seitlich, vorzugsweise unmittelbar, benachbart zu dem zweiten Vorsprung verlaufen.

Auf diese Weise kann eine besonders stabile Führung eines Zubringers ermöglicht werden, wenn der Zubringer entsprechend ausgeformt ist. Zudem erhöht eine derartige Ausgestaltung die Schmutzresistenz des Patronenmagazins.

Dazu kann die Ausdehnung der zwei Nuten in X-Richtung beispielsweise zwischen 2 % von A und 9 % von A, insbesondere zwischen 3 % von A und 8 % von A und ganz insbesondere zwischen 4 % von A und 6 % von A betragen. Überraschender Weise erhöhen Materialausnehmungen in diesem Bereich sogar die Steifigkeit des Patronenmagazins.

Es ist von Vorteil, wenn die Innenfläche der ersten Seitenwand einen Vorsprung aufweist, der in Richtung der Y-Achse in den Innenraum des Gehäuses des Patronenmagazins hineinragt und entlang der Z-Achse einen Anfang im ersten Bereich und ein Ende im Zwischenbereich aufweist und/oder wenn die Innenfläche der zweiten Seitenwand einen Vorsprung aufweist, der in Richtung der Y-Achse in den Innenraum des Gehäuses hineinragt und entlang der Z-Achse einen Anfang im ersten Bereich und ein Ende im Zwischenbereich oder im zweiten Bereich aufweist.

Auf diese Weise können der oder die Patronenzuführer und/oder die Patronen auch seitlich geführt werden, wodurch die Gefahr einer Fehlstellung von Patrone und/oder Patronenzuführer und einer daraus möglicherweise folgenden Fehlfunktion des Patronenmagazins noch einmal reduziert wird. Zudem steigeren derartige Vorsprünge die Steifigkeit und Stabilität des Gehäuses.

Ein wichtiger Vorteil ergibt sich zudem daraus, dass die Patronen dann an den relativ schmalen Frontbereichen der Vorsprünge sehr reibungsarm geführt werden. Zudem bleibt der Reibungswiderstand, den die Patronen und/oder die Patronenzuführer auf ihrem Weg mit Hauptrichtung entlang der Z-Achse und auf die Magazinlippen hin bei praktisch sauberem Patronenmagazin bis bei sehr stark verschmutztem Patronenmagazin stets in etwa identisch bleiben, sodass die gewünschte Wiederholgenauigkeit im Betrieb der Handfeuerwaffe unabhängig vom Verschmutzungsgrad erhalten bleiben kann.

Dabei kann es von zusätzlichem Vorteil sein, wenn der oder die Vorsprünge in einem Grenzbereich zwischen der rechteckigen Zone und der, an die rechteckige Zone angrenzenden trapezförmigen Zone des Querschnitts des ersten Bereichs angeordnet ist.

Überraschender Weise hat sich gezeigt, dass es vorteilhaft ist, den oder die Patronenzuführer und oder die Patronen seitlich vorzugsweise nur durch einen einzelnen Vorsprung zu unterstützen, wobei es vorteilhaft ist, wenn der Vorsprung von der Innenfläche der hinteren Wand in einer Entfernung von etwa 0,65 mal Abstand A bis 0,85 mal Abstand A

Eine vorteilhafte Ausgestaltung ergibt sich, wenn die Innenfläche der ersten Seitenwand im Zwischenbereich entlang einer ersten Kurvenbahn und die Innenfläche der zweiten Seitenwand im Zwischenbereich entlang einer zweiten Kurvenbahn ausgebildet ist, wobei die Kurvenbahnen jeweils einen Wendepunkt umfassen und sich von der Gehäuseunterseite zur Gehäuseoberseite vor dem jeweiligen Wendepunkt in Richtung der Mittelebene erstrecken und sich hinter dem jeweiligen Wendepunkt an eine erste und eine zweite Parallele zur Mittelebene anschmiegen.

Auf diese Weise wird eine besonders sanfte Art der Führung von Patronen und/oder Patronenzuführer erzielt. Dies trägt erheblich zu einem stabilen, dass heißt definierten und wiederholgenauen Betrieb bei.

Dabei kann es besonders vorteilhaft sein, wenn die Kurvenbahnen spiegelsymmetrisch ausgebildet sind.

Dies wird einer symmetrisch aufgebauten Patrone besonders gut gerecht.

Auch oder ergänzend kann es von Vorteil sein, wenn die erste und die zweite Kurvenbahn in Z-Richtung um einen Versatz V versetzt zueinander angeordnet sind.

Dadurch wird eine störungsfreie Umgruppierung der Patronen untereinander besonders gut gefördert.

Dabei ist es bevorzugt, dass der Versatz V zwischen 7 % und 35%, insbesondere zwischen 10% und 25% und ganz insbesondere zwischen 18% und 22% der Differenz zwischen Abstand B und Abstand C beträgt.

In Versuchen hat sich überraschender Weise gezeigt, dass ein Versatz der innerhalb des genannten Wertebereichs einen besonders störungsfreien Betrieb fördert.

Mit großem Vorteil ist das Gehäuse des Patronenmagazins einstückig ausgebildet.

Auf diese Weise wird die Stabilität des Patronenmagazins erheblich. Zudem sind Innen- und Außenflächen besonders frei gestaltbar und es lassen sich störende Materialüberlappungen vermeiden.

Bevorzugt besteht das Gehäuse des Patronenmagazins aus einem homogenen Material, wobei insbesondere das Gefüge des Materials über das gesamte Gehäuse gleichartig ausgebildet ist.

Auch lassen sich Versprödungen, etwa durch Schweißungen, vermeiden.

Das Materialgefüge ist im Sinne der vorliegenden Schrift auch dann gleichartig ausgebildet, wenn es sich bei dem Material um ein armiertes Material handelt.

Von besonderem Vorteil ist es, wenn das Gehäuse des Patronenmagazins aus Kunststoff besteht.

Damit können besonders leichte und widerstandsfähige Patronenmagazine gebildet werden. Bevorzugt wird dabei ein Polyamid (PA), insbesondere ein armiertes Polyamid oder ein Polyetheretherketon (PEEK) verwendet.

Um eine besonders preiswerte Fertigung erzielen zu können, beispielsweise für so genannte "Einmal-Patronenmagazine" kann beispielsweise auch ein Polyethylen (PE) Anwendung finden.

Bei einer Methode zum Betreiben einer Handfeuerwaffe unter Verwendung eines Patronenmagazins wird wenigstens ein Teil der, der Erfindung zu Grunde liegenden Aufgabe(n) dadurch gelöst, dass beim Betreiben der Handfeuerwaffe ein Patronenmagazin nach einem der Ansprüche 1 bis 18 verwendet wird.

Die sich dabei und bei der Verwendung vorteilhafter Ausgestaltungen der Erfindung ergebenden Vorteile wurden bereits im Zusammenhang mit dem erfindungsgemäßen Patronenmagazin beschrieben und gelten hier sinngemäß.

Im Folgenden wird eine bevorzugte Ausgestaltung der Erfindung anhand der Figuren einer einzigen Zeichnung näher erläutert. Die Beschreibung der bevorzugten Ausgestaltung ist dabei keines Falls als abschließend zu betrachten.

Es zeigen:
- Figur 1:: Eine Seitenansicht eines erfindungsgemäßen Patronenmagazins
- Figur 2:: Eine Vorderansicht des in Figur 1 dargestellten Patronenmagazins
- Figur 3:: Eine hintere Ansicht des in Figur 1 und 2 dargestellten Patronenmagazins
- Figur 4:: Eine zugehörige seitliche Ansicht in Schnittdarstellung
- Figur 5:: Eine hintere Ansicht des Patronenmagazins in Schnittdarstellung und im mit Patronen teilbefüllten Zustand
- Figur 6:: Der Gehäusequerschnitt des Patronenmagazins im Bereich I

Die Zeichnung mit den Figuren 1 bis 6 zeigt ein bevorzugtes Ausführungsbeispiel eines erfindungsgemäßen Patronenmagazins 2, das ein Gehäuse 1 umfasst.

Gleiche Bauteile sind dabei in allen Figuren gleich benannt und müssen nicht in allen Figuren dargestellt bzw. sichtbar sein oder in allen Figuren erneut beschrieben werden.

In der Zeichnung zeigt Figur 1, das Patronenmagazin 2 in einer Seitenansicht von Außen. Die vordere Wand 3, die hintere Wand 4 und die erste Seitenwand 5 des Gehäuses 1 sind dabei gut sichtbar. An der Gehäuseunterseite 7 ist ein Bodendeckel 25 fixiert. Dieser kann beispielsweise von der vorderen Wand 3 in Richtung hintere Wand 4 in, im Gehäuse 1 dafür vorgesehenen Führungsnuten aufgeschoben und beispielsweise durch eine in Figur 4 dargestellte innere Bodenplatte durch Druck zumindest der ebenfalls in Figur 4 dargestellten ersten Feder 28 gegen ein Abhandenkommen gesichert sein.

Weiter ist erkennbar, dass die Innenseite 3a der vorderen Wand 3 wenigstens in einem, in Figur 2 und Figur 5 bezeichneten Bereich I, II oder III entlang einer ersten Kreisbahn K1 verläuft. Im dargestellten Beispiel soll wenigstens die Innenseite 3a der vorderen Wand 3 sogar in allen Bereichen I, II und III auf der ersten Kreisbahn K1 liegen. Mit einem Abstand A dazu verläuft die Innenseite 4a der hinteren Seite 4 in wenigstens einem Bereich, I, II oder III entlang einer zweiten Kreisbahn, wobei der Radius der zweiten Kreisbahn K2 um A größer sein kann, als der Radius der ersten Kreisbahn K1. Im dargestellten Beispiel soll wenigstens die Innenseite 4a der hinteren Wand 4 sogar in allen Bereichen I, II und III auf der ersten Kreisbahn K2 liegen. Das Gehäuse 1 des Patronenmagazins weist an seiner Gehäuseoberseite 8 Magazinlippen 9 auf, die dazu ausgebildet sind in einem wenigstens teilgefüllten Zustand des Patronenmagazins die jeweils oberste im Innenraum IR (vergleiche Figur 4 und Figur 6) des Patronenmagazins 2 befindliche Patrone P an ihrer Mantelfläche zu stützen. Im wenigstens teilgefüllten Zustand wird die wenigstens eine Patrone P mittels Federkraft, insbesondere einer sich aus einer ersten Feder 28 und einer zweiten Feder 29 ergebenden Federkraft gegen die Innenseite der Magazinlippe 14 gedrückt und kann dann im Betrieb einer nicht dargestellten Handfeuerwaffe von dessen Verschluss nach vorne, also in Richtung der vorderen Wand und über diese hinaus aus dem Patronenmagazin 2 entnommen werden. Die Gehäuseoberseite 8 ist über die in Figur 2 gut zu erkennende Ausformung der beiden Magazinlippen 14 hinaus nicht weiter verschlossen, sondern offen.

Weiter ist in der in Figur 2 dargestellten äußeren Frontansicht des Patronenmagazins 2 neben der ersten Seitenwand 5 auch die zweite Seitenwand 6 des Gehäuses 1 sichtbar. Auch ist die Lage des ersten Bereichs I und des zweiten Bereichs II, sowie des sie verbindenden Zwischenbereichs III erkennbar. Der im Bereich 2 angeordnete Arretierungsbereich 30 ist dazu ausgebildet, mit einem entsprechenden handfeuerwaffenseitigen Gegenpart einen Mechanismus zur lösbaren Fixierung des Patronenmagazins in der dafür vorgesehenen, hier aber nicht dargestellten Handfeuerwaffe zu bilden.

Figur 3 zeigt eine rückwärtige Ansicht des Patronenmagazins 2, wobei die hintere Wand 4 gut erkennbar ist. Durch die Längsachse des Magazins verläuft in Z-Richtung die Mittelebene, die im Zusammenhang mit der Beschreibung des bevorzugten Ausführungsbeispiels lediglich in Figur 3 und 6 dargestellt ist, wie andere auch in anderen Figuren nicht dargestellte oder sichtbare Ebenen und Bauteile aber in allen Figuren des in der Zeichnung einzig dargestellten Ausführungsbeispiels vorhanden sind.

Weiter zeigt Figur 3 ein Patronenmagazin 2 mit einem gegenüber dem Gehäuse 1 des Patronenmagazins 2 entlang des dargestellten Doppelpfeils bewegbar angeordneten Sperrstück 32, welches von dem durch den zweiten Bereich II bewegbaren Zubringer in einen, im Gehäuse 1 in der hinteren Wand 4 zwischen den Magazinlippen 14 angeordneten Freiraum 33, bewegbar ist.

Dabei ist das Sperrstück 32 zur Begrenzung einer Bewegungsfreiheit des Verschlusses einer Handfeuerwaffe geeignet. Weiter ist das Speerstück 32 mit hier durch ein gebogenes Stück Blech gebildet, dass an der Innenseite 4a und der Außenseite der hinteren Wand 4 abgestützt bewegbar angeordnet ist. Mit großem Vorteil besteht das gebogene Stück Blech dann aus insbesondere vergütetem, Federstahl. Das in der Vergrößerung noch einmal außerhalb des Patronenmagazins perspektivisch dargestellte Sperrstück weist eine etwa 90 Grad starke Abwinkelung zwischen zwei etwa 180 Grad starken Abwinkelungen auf. Es weist zudem ganz bevorzugt eine Blechstärke zwischen 0,8 mm und 1,6 mm auf. Um die Kräfte des hier nicht dargestellten Verschlusses der ebenfalls nicht dargestellten Handfeuerwaffe aufnehmen zu können, stützt sich das Sperrstück vorzugsweise auch seitlich an den Rändern des Freiraums 33 ab. Auch wenn das Sperrstück hier aus Gründen der Übersichtlichkeit nur in Figur 3 der Zeichnung des bevorzugten Ausführungsbeispiels des Patronenmagazins abgebildet ist, kann und soll es natürlich in allen dargestellten Figuren vorhanden sein.

Figur 4 gibt einen Einblick in den Innenraum IR des Patronenmagazins 2, sodass die Innenflächen 3a, 4a und 6a gut erkennbar sind. Der erste Vorsprung 10 und der zweite Vorsprung 11 sind schraffiert dargestellt. Dabei ist gut zu erkennen, dass die Innenfläche 3a der vorderen Wand 3 einen ersten Vorsprung 10 aufweist, der in Richtung der X-Achse (vergleiche Figuren 3 und 6) in den Innenraum IR des Gehäuses 1 hineinragt und sich entlang der Z-Achse ausgehend vom Zwischenbereich III wenigstens auch teilweise in den ersten Bereich I und wenigstens auch teilweise den zweiten Bereich II erstreckt, und dass die Innenfläche 4a der hinteren Wand 4 einen zweiten Vorsprung 11 aufweist, der in Richtung der X-Achse in den Innenraum IR des Gehäuses 1 hineinragt und entlang der Z-Achse einen Anfang 12 im ersten Bereich I, hier sogar in der Nähe der Gehäuseunterseite 7 und ein Ende 13 im Zwischenbereich III oder im zweiten Bereich II aufweist, wobei das Ende 13 hier tatsächlich im Zwischenbereich III liegt.

Ebenso ist der Anfang 19 und das Ende 20 des zusätzlichen Vorsprungs 18 der Innenfläche 6a der zweiten Seitenwand 6im linken Bildbereich erkennbar. Spiegelsymmetrisch dazu kann auf der hier nicht dargestellten Innenseite 5a des Gehäuses 1 ebenfalls ein zusätzlicher Vorsprung 15 vorgesehen sein, wie er auch in Figur 6 erkennbar ist.

Der zweite Zubringer 27 ist hier gegen die Kraft der zweiten Feder 29 in den Raum des ersten Zubringers 26 gedrückt, der in der Darstellung gegen die Kraft einer ersten Feder 28 tief in den Innenraum des Bereichs I gedrückt ist. Die erste Feder ist dabei zwischen dem ersten Zubringer 26 und der Bodenplatte 25 angeordnet, auch wenn dies im dargestellten Fall nur mittelbar so ist, da zwischen erstem Zubringer 26 und Bodenplatte 25 hier noch eine innere Bodenplatte 31 vorgesehen ist.

Figur 5 zeigt das erfindungsgemäße Patronenmagazin 2 in einer geschnittenen Darstellung aus einer rückwärtigen Ansicht in einem, mit Patronen P, teilgeladenem Zustand. Hier ist nun deutlich zu erkennen, dass der erste Bereich I zur Aufnahme von vier unmittelbar nebeneinander und vorzugsweise in Z-Richtung versetzt zueinander, angeordneten Reihen von Patronen P ausgebildet ist und das der zweite Bereich II zur Aufnahme von zwei unmittelbar nebeneinander und vorzugsweise in Z-Richtung versetzt zueinander, angeordneten Reihen von Patronen P ausgebildet ist.

Die Patronen sind unmittelbar zueinander angeordnet, weil sie sich zumindest in Teilbereichen ihrer Mantelflächen unmittelbar, also direkt berühren.

Um vier nebeneinander (in Y-Richtung, vergleiche Figuren 3 und 6) angeordnete Reihen von Patronen aufnehmen zu können, nehmen die parallel zueinander angeordneten Innenflächen 5a und 6a der ersten und der zweiten Seitenwand 5 und 6 im Bereich I einen Abstand B zueinander ein, der im dargestellten Beispiel etwa das 1,95-fache bis 2,05-fache des Abstands C der im Bereich II parallel zueinander angeordneten Seiteninnenflächen beträgt.

Um im Betrieb einen störungsfreien und wiederholgenauen Prozessablauf bei dem schrittweisen Aufstieg der Patronen P im Innenraum IR des Patronenmagazins 2 zu gewährleisten ist sichergestellt, dass die Patronen P im bevorzugten Ausführungsbeispiel in allen Bereichen unmittelbar zueinander benachbart angeordnet sind.

Zu dessen Unterstützung sind an den Innenflächen 5a und 6a beider Seitenwände 5 und 6 zusätzliche Vorsprünge 15 und 18 vorgesehen, die im Zwischenbereich III entlang einer ersten Kurvenbahn 21 und einer zweiten Kurvenbahn 22 ausgebildet sind, wobei die Kurvenbahnen 21, 22 jeweils einen Wendepunkt 23, 24 umfassen und sich von der Gehäuseunterseite 7 (vergleiche beispielsweise Figur 1) zur Gehäuseoberseite 8 (vergleiche beispielsweise Figur 1 oder Figur 4) vor dem jeweiligen Wendepunkt 23, 24 in Richtung der Mittelebene M (vergleiche Figur 3 oder 6) erstrecken und sich hinter dem jeweiligen Wendepunkt 23, 24 an eine erste und eine zweite Parallele zur Mittelebene M anschmiegen, die hier durch die Innenflächen 5a und 6a der ersten und zweiten Seitenwand 5 und 6 im Bereich II gebildet sind.

Dabei sind die Kurvenbahnen 21, 22 spiegelsymmetrisch zur Mittelebene M ausgebildet, jedoch ist die erste 21 und die zweite Kurvenbahn 22 in Z-Richtung um einen Versatz V versetzt zueinander angeordnet sind.

Der gewählte Versatz V beträgt zwischen 7 % und 35%, insbesondere zwischen 10% und 25% und ganz insbesondere zwischen 18% und 22% der Differenz zwischen Abstand B und Abstand C.

Aus dem in Figur 6 dargestellten Querschnitt des Gehäuses 1 des Patronenmagazins 2 ist erkennbar, dass das Gehäuse 1 des in den Figuren 1 bis 6 dargestellten Patronenmagazins 2 einstückig ausgebildet ist.

Dabei soll das Gehäuse 1 aus einem homogenen Material bestehen, wobei insbesondere das Gefüge des Materials über das gesamte Gehäuse 1 im Wesentlichen gleichartig ausgebildet ist und hier aus einem Kunststoff besteht. Der Kunststoff soll bevorzugt aus einem armierten Polyamid bestehen. Da das Patronenmagazin zur Aufnahme einer hohen Anzahl von Patronen ausgelegt ist und vorzugsweise zwischen 50 und 80 Patronen, beispielsweise 60 Patronen zum Betreiben einer Handfeuerwaffe ohne zwischenzeitlich einen Magazinwechsel vornehmen zu müssen, bereitstellt, wird das Patronenmagazin als erstes Patronenmagazin auch aus Polyetheretherketon (PEEK) zur Verfügung gestellt.

Der dargestellte Querschnitt zeigt zudem, dass sich der, sich entlang der X-Achse und der Y-Achse erstreckende, Querschnitt des ersten Bereichs I in eine rechteckige Zone Z1 und eine, an die rechteckige Zone Z1 angrenzende trapezförmige Zone Z2 unterteilt. Entsprechend ist der nicht noch einmal explizit dargestellte Querschnitt des zweiten Bereichs II ausgebildet.

Weiter zeigt die Darstellung, dass der erste Vorsprung 10 wenigstens abschnittsweise innerhalb der Mittelebene M angeordnet ist und/oder der zweite Vorsprung 11 wenigstens abschnittsweise innerhalb der Mittelebene M angeordnet ist.

Dabei beträgt die Ausdehnung des ersten Vorsprungs 10 im dargestellten Ausführungsbeispiel in X-Richtung zwischen 5 % von A und 18 % von A und ganz insbesondere zwischen 8 % von A und 13 % von A und/oder die Ausdehnung des zweiten Vorsprungs 11 in X-Richtung zwischen 5 % von A und 18 % von A und ganz insbesondere zwischen 8 % von A und 13 % von A. Auch zeigt die Figur 6, dass die Innenfläche 4a der hinteren Wand 4 in wenigstens einem Bereich I, II oder III, vorzugsweise sogar in allen drei Bereichen I, II und III zwei Nuten 14 aufweist, die jeweils seitlich, vorzugsweise unmittelbar benachbart zu dem zweiten Vorsprung 11 verlaufen.

### Bezugszeichenliste:

- I: Erster Bereich
- II: Zweiter Bereich
- III: Dritter Bereich

- A: Abstand A
- B: Abstand B
- C: Abstand C
- IR: Innenraum
- K1: Erste Kreisbahn
- K2: Zweite Kreisbahn
- M: Mittelebene
- P: Patrone(n)
- V: Versatz
- Z1: rechteckige Zone
- Z2: trapetzförmige Zone

- 1: Gehäuse
- 2: Patronenmagazin
- 3: Vordere Wand
- 3a: Innenfläche der vorderen Wand
- 4: Hintere Wand
- 4a: Innenfläche der hinteren Wand
- 5: Erste Seitenwand
- 5a: Innenfläche der ersten Seitenwand
- 6: Zweite Seitenwand
- 6a: Innenfläche der zweiten Seitenwand
- 7: Gehäuseunterseite
- 8: Gehäuseoberseite
- 9: Magazinlippe(n)
- 10: Erster Vorsprung
- 11: Zweiter Vorsprung
- 12: Anfang des zweiten Vorsprungs
- 13: Ende des zweiten Vorsprungs
- 14: Nut(en)
- 15: Vorsprung (der ersten Seitenwand)
- 16: Anfang des zusätzlichen Vorsprungs
- 17: Ende des zusätzlichen Vorsprungs
- 18: Vorsprung (der zweiten Seitenwand)
- 19: Anfang des zusätzlichen Vorsprungs
- 20: Ende des zusätzlichen Vorsprungs
- 21: Erste Kurvenbahn
- 22: Zweite Kurvenbahn
- 23: Wendepunkt
- 24: Wendepunkt
- 25: Bodendeckel
- 26: Erster Zubringer
- 27: Zweiter Zubringer
- 28: Erste Feder
- 29: Zweite Feder
- 30: Arretierungsbereich
- 31: Innere Bodenplatte
- 32: Sperrstück
- 33: Freiraum

## Patentansprüche

1. Patronenmagazin (2) für eine Handfeuerwaffe, wobei das Patronenmagazin (2) aufweist:
ein Gehäuse (1) für ein Patronenmagazin (2) für eine Handfeuerwaffe, das sich entlang einer X-Achse, einer Y-Achse und einer Z-Achse erstreckt und in seinem Inneren einen Innenraum (IR) mit einem ersten Bereich (I) und einem zweiten Bereich (II) ausbildet,
wobei zwischen dem ersten Bereich (I) und dem zweiten Bereich (II) ein Übergangsbereich (III) ausgebildet ist, der den ersten (I) und den zweiten Bereich (II) miteinander verbindet,
wobei der Innenraum (IR) durch die Innenflächen (3a, 4a, 5a, 6a) einer vorderen Wand (3), einer hinteren Wand (4), einer ersten Seitenwand (5) und einer zweiten Seitenwand (6) begrenzt ist,
wobei die Innenfläche (3a) der vorderen Wand (3) sich in Richtung der Z-Achse in wenigstens einem Bereich (I, II, III) entlang einer ersten Kreisbahn (K1) erstreckt,
wobei die Innenfläche (4a) der hinteren Wand (4) sich in wenigstens einem Bereich (I, II, III) in Richtung der Z-Achse entlang einer zweiten Kreisbahn (K2) erstreckt,
und wobei die Innenflächen (3a, 4a) der vorderen Wand (3) und der hinteren Wand (4) in diesem wenigstens einen Bereich (I, II, III) einen Abstand A (A) zueinander aufweisen,
und wobei das Gehäuse (1) eine Gehäuseunterseite (7) und eine Gehäuseoberseite (8) umfasst, wobei an der Gehäuseoberseite (8) Magazinlippen (9) ausgebildet sind und wobei die Gehäuseunterseite (7) wenigstens teilweise offen gestaltet ist,
wobei das Patronenmagazin (2) weiter einen Bodendeckel (25) aufweist, der geeignet ist die wenigstens teilweise offene Gehäuseunterseite (7) wenigstens weitgehend zu verschließen,
und einen ersten Zubringer (26) und einen zweiten Zubringer (27) aufweist, die derart ausgebildet sind, dass der zweite Zubringer (27) wenigstens teilweise in den Raum des ersten Zubringers (26) bewegbar ist,
eine erste Feder (28), die zwischen dem ersten Zubringer (26) und dem Bodendeckel (25) angeordnet ist und einer zweiten Feder (29), die zwischen dem ersten (26) und dem zweiten Zubringer (27) angeordnet ist, wobei
der erste Bereich (I) zur Aufnahme von vier unmittelbar nebeneinander und vorzugsweise in Z-Richtung versetzt zueinander, angeordneten Reihen von Patronen (P) ausgebildet ist und das der zweite Bereich (II) zur Aufnahme von zwei unmittelbar nebeneinander und vorzugsweise in Z-Richtung versetzt zueinander, angeordneten Reihen von Patronen (P) ausgebildet ist.

2. Patronenmagazin (2) nach Anspruch 1,
**dadurch gekennzeichnet, dass**
die Innenfläche (3a) der vorderen Wand (3) einen ersten Vorsprung (10) aufweist, der in Richtung der X-Achse in den Innenraum (IR) des Gehäuses (1) hineinragt und sich entlang der Z-Achse ausgehend vom Zwischenbereich (III) wenigstens auch teilweise in den ersten Bereich (I) und wenigstens auch teilweise den zweiten Bereich (II) erstreckt, und dass die Innenfläche (4a) der hinteren Wand (4) einen zweiten Vorsprung (11) aufweist, der in Richtung der X-Achse in den Innenraum (IR) des Gehäuses (1) hineinragt und entlang der Z-Achse einen Anfang (12) im ersten Bereich (I) und ein Ende (13) im Zwischenbereich (III) oder im zweiten Bereich (II) aufweist.

3. Patronenmagazin (2) nach Anspruch 1 oder 2,
**dadurch gekennzeichnet, dass**
die Innenflächen (5a, 6a) der ersten Seitenwand (5) und der zweiten Seitenwand (6) im ersten Bereich (I) und im zweiten Bereich (II) im Wesentlichen parallel zueinander angeordnet sind und sich in Y-Richtung zwischen ihnen eine virtuelle Mittelebene (M) in X- und Z-Richtung bildet.

4. Patronenmagazin (2) nach Anspruch 1 bis 3,
**dadurch gekennzeichnet, dass**
die Innenflächen (5a, 6a) der ersten Seitenwand (5) und der zweiten Seitenwand (6) im ersten Bereich (I) einen Abstand B (B) und im zweiten Bereich (II) einen Abstand C (C) zueinander haben.

5. Patronenmagazin (2) nach einem der Ansprüche 1 bis 4,
**dadurch gekennzeichnet, dass**
der Abstand B (B) das 1,85-fache bis 2,15 fache, insbesondere das 1,95-fache bis 2,05-fache des Abstands C (C) beträgt.

6. Patronenmagazin (2) nach einem der vorhergehenden Ansprüche, **dadurch gekennzeichnet, dass**
sich der, sich entlang der X-Achse und der Y-Achse erstreckende, Querschnitt des ersten Bereichs (I) in eine rechteckige Zone (Z1) und eine, an die rechteckige Zone (Z1) angrenzende trapezförmige Zone (Z2) unterteilt,
und sich der, sich entlang der X-Achse und der Y-Achse erstreckende, Querschnitt des zweiten Bereichs (II) in eine rechteckige Zone (Z1) und eine, an die rechteckige Zone angrenzende trapezförmige Zone (Z2) unterteilt.

7. Patronenmagazin (2) nach einem der vorhergehenden Ansprüche, **dadurch gekennzeichnet, dass**
der erste Vorsprung (10) wenigstens abschnittsweise innerhalb der Mittelebene (M) angeordnet ist und/oder der zweite Vorsprung (11) wenigstens abschnittsweise innerhalb der Mittelebene (M) angeordnet ist.

8. Patronenmagazin (2) nach einem der vorhergehenden Ansprüche, **dadurch gekennzeichnet, dass**
die Ausdehnung des ersten Vorsprungs (10) in X-Richtung zwischen 5 % von A (A) und 18 % von A (A) und ganz insbesondere zwischen 8 % von A (A) und 13 % von A (A) beträgt
und/oder die Ausdehnung des zweiten Vorsprungs (11) in X-Richtung zwischen 5 % von A (A) und 18 % von A (A) und ganz insbesondere zwischen 8 % von A (A) und 13 % von A (A) beträgt.

9. Patronenmagazin (2) nach einem der vorhergehenden Ansprüche, **dadurch gekennzeichnet, dass**
die Innenfläche (4a) der hinteren Wand (4) in wenigstens einem Bereich (I, II, III) zwei Nuten (14) aufweist, die jeweils seitlich, vorzugsweise unmittelbar benachbart zu dem zweiten Vorsprung (11) verlaufen.

10. Patronenmagazin (2) nach einem der vorhergehenden Ansprüche, **dadurch gekennzeichnet, dass**
dass die Innenfläche (5a) der ersten Seitenwand (5) einen Vorsprung (15) aufweist, der in Richtung der Y-Achse in den Innenraum (IR) des Gehäuses (1) hineinragt und entlang der Z-Achse einen Anfang (16) im ersten Bereich (I) und ein Ende (17) im Zwischenbereich (III) aufweist
und/oder
dass die Innenfläche (6a) der zweiten Seitenwand (6) einen Vorsprung (18) aufweist, der in Richtung der Y-Achse in den Innenraum (IR) des Gehäuses (1) hineinragt und entlang der Z-Achse einen Anfang (19) im ersten Bereich (I) und ein Ende (20) im Zwischenbereich (III) aufweist.

11. Patronenmagazin (2) nach Anspruch 10,
**dadurch gekennzeichnet, dass**
der oder die Vorsprünge (15, 18) in einem Grenzbereich zwischen der rechteckigen Zone (Z1) und der, an die rechteckige Zone angrenzenden trapezförmigen Zone (Z2) des Querschnitts des ersten Bereichs (I) angeordnet ist.

12. Patronenmagazin (2) nach einem der vorhergehenden Ansprüche, **dadurch gekennzeichnet, dass**
die Innenfläche (5a) der ersten Seitenwand (5) im Zwischenbereich (III) entlang einer ersten Kurvenbahn (21) und die Innenfläche (6a) der zweiten Seitenwand (6) im Zwischenbereich (III) entlang einer zweiten Kurvenbahn (22) ausgebildet ist, wobei die Kurvenbahnen (21, 22) jeweils einen Wendepunkt (23, 24) umfassen und sich von der Gehäuseunterseite (7) zur Gehäuseoberseite (8) vor dem jeweiligen Wendepunkt (23, 24) in Richtung der Mittelebene (M) erstrecken und sich hinter dem jeweiligen Wendepunkt (23, 24) an eine erste und eine zweite Parallele zur Mittelebene (M) anschmiegen.

13. Patronenmagazin (2) nach dem vorhergehenden Anspruch,
**dadurch gekennzeichnet, dass**
die Kurvenbahnen (21, 22) spiegelsymmetrisch ausgebildet sind.

14. Patronenmagazin (2) nach einem der beiden vorhergehenden Ansprüche,
**dadurch gekennzeichnet, dass**
die erste (21) und die zweite Kurvenbahn (22) in Z-Richtung um einen Versatz V (V) versetzt zueinander angeordnet sind.

15. Patronenmagazin (2) nach dem vorhergehenden Anspruch,
**dadurch gekennzeichnet, dass**
der Versatz V (V) zwischen 7 % und 35%, insbesondere zwischen 10% und 25% und ganz insbesondere zwischen 18% und 22% der Differenz zwischen Abstand B (B) und Abstand C (C) beträgt.

16. Patronenmagazin (2) nach einem der vorhergehenden Ansprüchen, **dadurch gekennzeichnet, dass**
das Gehäuse (1) einstückig ausgebildet ist.

17. Patronenmagazin (2) nach einem der vorhergehenden Ansprüche, **dadurch gekennzeichnet, dass,**
das Gehäuse (1) aus einem homogenen Material besteht, wobei insbesondere das Gefüge des Materials über das gesamte Gehäuse (1) im Wesentlichen gleichartig ausgebildet ist.

18. Patronenmagazin (2) nach einem der vorhergehenden Ansprüche, **dadurch gekennzeichnet, dass,**
das Gehäuse (1) aus Kunststoff gebildet ist.

19. Methode zum Betreiben einer Handfeuerwaffe unter Verwendung eines Patronenmagazins (2),
**dadurch gekennzeichnet, dass**
beim Betreiben der Handfeuerwaffe ein Patronenmagazin (2) nach einem der Ansprüche 1 bis 18 verwendet wird.

## Claims

1. A cartridge magazine (2) for a handgun, said cartridge magazine (2) comprising:
a housing (1) for a cartridge magazine (2) for a handgun,
extending along an X-axis, a Y-axis and a Z-axis, and defining in its interior an internal space (IR) having a first region (I) and a second region (II),
wherein a transition region (III) is formed between the first region (I) and the second region (II), the transition region (III) connecting the first region (I) and the second region (II) to each other,
wherein the interior space (IR) is limited by the inner surfaces (3a, 4a, 5a, 6a) of a front wall (3), a rear wall (4), a first side wall (5) and a second side wall (6),
wherein the inner surface (3a) of the front wall (3) extends in the direction of the Z-axis in at least one region (I, II, III) along a first circular path (K1),
wherein the inner surface (4a) of the rear wall (4) extends in the direction of the Z-axis in at least one region (I, II, III) along a second circular path (K2),
and wherein the inner surfaces (3a, 4a) of the front wall (3) and the rear wall (4) are spaced apart from each other by a distance A (A) in said at least one region (I, II, III),
and wherein the housing (1) comprises a housing lower side (7) and a housing upper side (8), wherein magazine lips (9) are formed on the housing upper side (8), and wherein the housing lower side (7) is designed to be at least partially open,
wherein said cartridge magazine (2) further comprises a bottom cover (25) adapted to at least substantially close said at least partially open housing bottom (7),
and comprising a first feeder (26) and a second feeder (27) configured such that said second feeder (27) is at least partially movable into the space of said first feeder (26),
a first spring (28) arranged between the first feeder (26) and the bottom cover (25) and a second spring (29) arranged between the first (26) and the second feeder (27),
**wherein**
the first region (I) is designed to receive four rows of cartridges (P) arranged directly next to one another and preferably offset from one another in the Z-direction, and that the second region (II) is designed to receive two rows of cartridges (P) arranged directly next to one another and preferably offset from one another in the Z-direction.

2. Cartridge magazine (2) according to claim 1,
**characterized in that**
the inner surface (3a) of the front wall (3) has a first protrusion (10) which protrudes in the direction of the X-axis into the interior space (IR) of the housing (1) and extends along the Z-axis, starting from the transitional region (III), at least also partly into the first region (I) and at least also partly the second region (II),
and **in that** the inner surface (4a) of the rear wall (4) has a second protrusion (11) which protrudes in the direction of the X-axis into the interior space (IR) of the housing (1) and along the Z-axis has a start (12) in the first region (I) and an end (13) in the transitional region (III) or in the second region (II).

3. Cartridge magazine (2) according to claim 1 or 2,
**characterized in that**
the inner surfaces (5a, 6a) of the first side wall (5) and the second side wall (6) are arranged substantially parallel to one another in the first region (I) and in the second region (II), and a virtual center plane (M) is formed between them in the Y-direction in the X- and Z-directions.

4. Cartridge magazine (2) according to claim 1 to 3,
**characterized in that**
the inner surfaces (5a, 6a) of the first side wall (5) and of the second side wall (6) are at a distance B (B) from one another in the first region (I) and at a distance C (C) from one another in the second region (II).

5. Cartridge magazine (2) according to one of claims 1 to 4,
**characterized in that**
the distance B (B) is 1.85 times to 2.15 times, in particular 1.95 times to 2.05 times, the distance C (C).

6. Cartridge magazine (2) according to one of the preceding claims, **characterized in that**
the cross-section of the first area (I) extending along the X-axis and the Y-axis is divided into a rectangular zone (Z1) and a trapezoidal zone (Z2) adjoining the rectangular zone (Z1),
and the cross-section of the second area (II) extending along the X-axis and the Y-axis is divided into a rectangular zone (Z1) and a trapezoidal zone (Z2) adjacent to the rectangular zone.

7. Cartridge magazine (2) according to one of the preceding claims,
**characterized in that**
the first protrusion (10) is arranged at least in sections within the center plane (M) and/or the second protrusion (11) is arranged at least in sections within the center plane (M).

8. Cartridge magazine (2) according to one of the preceding claims,
**characterized in that**
the extension of the first protrusion (10) in the X-direction is between 5% of A (A) and 18% of A (A) and very particularly between 8% of A (A) and 13% of A (A) and/or the extension of the second protrusion (11) in the X-direction is between 5% of A (A) and 18% of A (A) and very particularly between 8% of A (A) and 13% of A (A).

9. Cartridge magazine (2) according to one of the preceding claims,
**characterized in that**
the inner surface (4a) of the rear wall (4) has, in at least one region (I, II, III), two grooves (14) which each run laterally, preferably directly adjacent to the second protrusion (11).

10. Cartridge magazine (2) according to one of the preceding claims,
**characterized in that**
**in that** the inner surface (5a) of the first side wall (5) has an protrusion (15) which protrudes into the interior space (IR) of the housing (1) in the direction of the Y-axis and, along the Z-axis, has a start (16) in the first region (I) and an end (17) in the transitional region (III)
and/or
**in that** the inner surface (6a) of the second side wall (6) has an protrusion (18) which protrudes into the interior space (IR) of the housing (1) in the direction of the Y-axis and has, along the Z-axis, a start (19) in the first region (I) and an end (20) in the transitional region (III).

11. Cartridge magazine (2) according to claim 10,
**characterized in that**
the additional protrusion or protrusions (15, 18) is or are arranged in a boundary region between the rectangular zone (Z1) and the trapezoidal zone (Z2), adjacent to the rectangular zone, of the cross-section of the first region (I).

12. Cartridge magazine (2) according to one of the preceding claims,
**characterized in that**
the inner surface (5a) of the first side wall (5) in the transitional region (III) is formed along a first curved path (21) and the inner surface (6a) of the second side wall (6) in the transitional region (III) is formed along a second curved path (22), the curved paths (21, 22) each comprising a turning point (23, 24) and extend from the housing underside (7) to the housing upper side (8) in front of the respective turning point (23, 24) in the direction of the center plane (M) and behind the respective turning point (23, 24) adjoin a first and a second parallel to the center plane (M).

13. Cartridge magazine (2) according to the preceding claim,
**characterized in that**
the curved paths (21, 22) are mirror-symmetrical.

14. Cartridge magazine (2) according to one of the two preceding claims,
**characterized in that**
the first (21) and second (22) curved paths are offset from one another in the Z-direction by an offset V (V).

15. Cartridge magazine (2) according to the preceding claim,
**characterized in that**
the offset V (V) is between 7% and 35% and very particularly between 18% and 22% of the difference between distance B (B) and distance C (C).

16. Cartridge magazine (2) according to one of the preceding claims,
**characterized in that**
the housing (1) is formed in one piece.

17. Cartridge magazine (2) according to one of the preceding claims,
**characterized in that**
the housing (1) consists of a homogeneous material, wherein in particular the structure of the material is substantially uniform over the entire housing (1).

18. Cartridge magazine (2) according to one of the preceding claims,
**characterized in that**
the housing (1) is formed from plastic.

19. Method of operating a handgun using a cartridge magazine (2),
**characterized in that**
a cartridge magazine (2) according to any one of claims 1 to 18 is used when operating the handgun.

## Revendications

1. Magasin de cartouches (2) pour une arme de poing, le magasin de cartouches (2) présentant:
- un boîtier (1) pour un magasin de cartouches (2) pour une arme de poing qui s'étend le long d'un axe X, d'un axe Y et d'un axe Z et qui forme, à son intérieur, un espace intérieur (IR) avec une première zone (I) et une deuxième zone (II),
- une zone de transition (III) étant formée entre la première zone (I) et la deuxième zone (II) reliant la première zone (I) et la deuxième zone (II) l'une à l'autre,
- l'espace intérieur (IR) étant délimité par les surfaces intérieures (3a, 4a, 5a, 6a) d'une paroi avant (3), d'une paroi arrière (4), d'une première paroi latérale (5) et d'une deuxième paroi latérale (6),
- la surface intérieure (3a) de la paroi avant (3) s'étendant dans la direction de l'axe Z dans au moins une zone (I, II, III) le long d'une première trajectoire circulaire (Kl)
- la surface intérieure (4a) de la paroi arrière (4) s'étendant dans la direction de l'axe Z dans au moins une zone (I, II, III) le long d'une deuxième trajectoire circulaire (K2)
- et les surfaces intérieures (3a, 4a) de la paroi avant (3) et de la paroi arrière (4) présentant une distance A (A) l'une de l'autre dans ladite au moins une zone (I, II, III),
- et le boîtier (1) comportant un côté inférieur de boîtier (7) et un côté supérieur de boîtier (8), des lèvres de magasin (9) étant formées sur le côté supérieur de boîtier (8), et le côté inférieur de boîtier (7) étant conçu pour être au moins partiellement ouvert,
- le magasin de cartouches (2) présentant en outre un couvercle de fond (25) qui est adapté pour fermer, au moins en grande partie, le côté inférieur du boîtier (7) qui est ouvert au moins partiellement, et un premier chargeur (26) et un deuxième chargeur (27) qui sont conçus de sorte que le deuxième chargeur (27) est au moins partiellement mobile dans l'espace du premier chargeur (26),
- un premier ressort (28) étant agencé entre le premier chargeur (26) et le couvercle de fond (25), et un second ressort (29) étant agencé entre le premier (26) et le deuxième chargeur (27),
- la première zone (I) étant conçue pour loger quatre rangées de cartouches (P) agencées directement les unes à côté des autres et étant de préférence décalées les unes par rapport aux autres dans la direction Z, et la deuxième zone (II) étant conçue pour loger deux rangées de cartouches (P) agencées directement les unes à côté des autres et étant de préférence décalées les unes par rapport aux autres dans la direction Z.

2. Magasin de cartouches (2) selon la revendication 1,
**caractérisé en ce que**
la surface intérieure (3a) de la paroi avant (3) présente une première saillie (10) qui pénètre, en direction de l'axe X, dans l'espace intérieur (IR) du boîtier (1) et qui s'étend, le long de l'axe Z à partir de la zone intermédiaire (III), au moins également partiellement dans la première zone (I) et au moins également partiellement dans la deuxième zone (II), et **en ce que** la surface intérieure (4a) de la paroi arrière (4) présente une deuxième saillie (11) qui pénètre, en direction de l'axe X, dans l'espace intérieur (IR) du boîtier (1) et qui présente, le long de l'axe Z, un début (12) dans la première zone (I) et une fin (13) dans la zone intermédiaire (III) ou dans la deuxième zone (II).

3. Magasin de cartouches (2) selon la revendication 1 ou 2,
**caractérisé en ce que**
les surfaces intérieures (5a, 6a) de la première paroi latérale (5) et de la deuxième paroi latérale (6) sont agencées essentiellement parallèles l'une à l'autre dans la première zone (I) et dans la deuxième zone (II), et entre elles, dans la direction Y, se forme un plan médian virtuel (M) dans la direction X et Z.

4. Magasin de cartouches (2) selon la revendication 1 à 3,
**caractérisé en ce que**
les surfaces intérieures (5a, 6a) de la première paroi latérale (5) et de la deuxième paroi latérale (6) ont une distance B (B) l'une par rapport à l'autre dans la première zone (I) et une distance C (C) l'une par rapport à l'autre dans la deuxième zone (II).

5. Magasin de cartouches (2) selon l'une des revendications 1 à 4,
**caractérisé en ce que**
la distance B (B) est de 1,85 à 2,15 fois, notamment de 1,95 à 2,05 supérieure à la distance C (C).

6. Magasin de cartouches (2) selon l'une des revendications précédentes,
**caractérisé en ce que**
la coupe transversale de la première zone (I), s'étendant le long de l'axe X et de l'axe Y, se divise en une zone rectangulaire (Z1) et une zone trapézoïdale (Z2) adjacente à la zone rectangulaire (Z1),
et la section transversale de la deuxième zone (II), s'étendant le long de l'axe X et de l'axe Y, se divise en une zone rectangulaire (Z1) et en une zone trapézoïdale (Z2) adjacente à la zone rectangulaire.

7. Magasin de cartouches (2) selon l'une des revendications précédentes,
**caractérisé en ce que**
la première la première saillie (10) est, au moins par sections, agencée à l'intérieur du plan médian (M) et/ou la deuxième saillie (11) est agencée, au moins par sections, à l'intérieur du plan médian (M).

8. Magasin de cartouches (2) selon l'une des revendications précédentes,
**caractérisé en ce que**
l'étendue de la première saillie (10) est comprise, dans la direction X, entre 5 % de A (A) et 18 % de A (A) et tout particulièrement entre 8 % de A (A) et 13 % de A (A) et/ou l'étendue de la deuxième saillie (11) est comprise, dans la direction X, entre 5 % de A (A) et 18 % de A (A) et tout particulièrement entre 8 % de A (A) et 13 % de A (A).

9. Magasin de cartouches (2) selon l'une des revendications précédentes,
**caractérisé en ce que**
la surface intérieure (4a) de la paroi arrière (4) présente, en au moins une zone (I, II, III), deux rainures (14) qui passent, respectivement latéralement, de préférence directement adjacentes à la deuxième saillie (11).

10. Magasin de cartouches (2) selon l'une des revendications précédentes,
**caractérisé en ce que**
la surface intérieure (5a) de la première paroi latérale (5) présente une saillie (15) qui pénètre, en direction de l'axe Y, dans l'espace intérieur (IR) du boîtier (1) et qui présente, le long de l'axe Z, un début (16) dans la première zone (I) et une fin (17) dans la zone intermédiaire (III),
et/ou
**en ce que** la surface intérieure (6a) de la deuxième paroi latérale (6) présente une saillie supplémentaire (18) qui pénètre, en direction de l'axe Y, dans l'espace intérieur (IR) du boîtier (1) et qui présente, le long de l'axe Z, un début (19) dans la première zone (I) et une fin (20) dans la zone intermédiaire (III).

11. Magasin de cartouches (2) selon la revendication 10,
**caractérisé en ce que**
la ou les saillies (15, 18) est/sont agencée(s) dans une zone limite entre la zone rectangulaire (ZI) et la zone trapézoïdale (Z2) de la section transversale de la première zone (I), cette zone trapézoïdale (Z2) étant adjacente à la zone rectangulaire.

12. Magasin de cartouches (2) selon l'une des revendications précédentes,
**caractérisé en ce que**
la surface intérieure (5a) de la première paroi latérale (5) est conçue dans la zone intermédiaire (III) le long d'une première trajectoire courbe (21) et la surface intérieure (6a) de la deuxième paroi latérale (6) est conçue, dans la zone intermédiaire (III), le long d'une deuxième trajectoire courbe (22), les trajectoires courbes (21, 22) comportant respectivement un point d'inflexion (23, 24) et s'étendant du côté inférieur du boîtier (7) au côté supérieur du boîtier (8) avant le point d'inflexion (23, 24) respectif en direction du plan médian (M) et s'appliquent, derrière le point d'inflexion (23, 24) respectif, sur une première et sur une deuxième parallèle par rapport au plan médian (M).

13. Magasin de cartouches (2) selon la revendication précédente,
**caractérisé en ce que**
les trajectoires courbes (21, 22) sont conçues en symétrie miroir.

14. Magasin de cartouches (2) selon l'une des deux précédentes revendications,
**caractérisé en ce que**
la première (21) et la deuxième trajectoire courbe (22) sont agencées décalées l'une par rapport à l'autre d'un décalage V (V) dans la direction Z.

15. Magasin de cartouches (2) selon la revendication précédente,
**caractérisé en ce que**
le décalage V (V) se situe entre 7 % et 35 %, notamment entre 10 % et 25 % et tout particulièrement entre 18 % et 22 % de la différence entre la distance B (B) et la distance C (C).

16. Magasin de cartouches (2) selon l'une des revendications précédentes,
**caractérisé en ce que**
le boîtier (1) est conçu en une seule pièce.

17. Magasin de cartouches (2) selon l'une des revendications précédentes,
**caractérisé en ce que**
le boîtier (1) est constitué d'un matériau homogène, notamment la structure du matériau étant conçue essentiellement uniforme sur l'ensemble du boîtier (1).

18. Magasin de cartouches (2) selon l'une des revendications précédentes,
**caractérisé en ce que**
le boîtier (1) est formé en matière synthétique.

19. Procédé permettant de faire fonctionner une arme de poing en utilisant un magasin de cartouches (2),
**caractérisé en ce que**
lors du fonctionnement de l'arme de poing l'on utilise un magasin de cartouches (2) selon l'une des revendications 1 à 18.
